# EUROPÄISCHE PATENTSCHRIFT

(11) **EP 0 616 736 B1**
(45) Veröffentlichungstag und Bekanntmachung des Hinweises auf die Patenterteilung: **11.10.1995**
(21) Anmeldenummer: 92923683.4
(22) Anmeldetag: 27.11.1992
(51) Int. Cl.: H01R 13/52

(54) **DRUCKAUSGLEICHSELEMENT IN EINER STECKERLEISTE**
PRESSURE-EQUALIZATION ELEMENT IN A CONTACT STRIP
ELEMENT EGALISATEUR DE PRESSION DANS UNE BARRETTE DE CONTACT

(30) Priorität: 09.12.1991 DE 4140487
(43) Veröffentlichungstag der Anmeldung: 28.09.1994
(73) Patentinhaber: ROBERT BOSCH GMBH, 70442 Stuttgart (DE)
(72) Erfinder: BENTZ, Willy, D-7123 Sachsenheim (DE); GOETZKE, Siegfried, D-7120 Bietigheim-Bissingen (DE); SCHIEFER, Peter, D-7101 Abstatt (DE)
(86) Internationale Anmeldenummer: DE9200991
(87) Internationale Veröffentlichungsnummer: WO9312562

(56) Entgegenhaltungen:
- DE-A- 3 437 901
- DE-A- 3 707 050
- US-A- 4 524 254
- US-A- 4 767 898

## Beschreibung

### Stand der Technik

Die Erfindung geht aus von einer Steckerleiste, insbesondere für ein elektrisches Schaltgerät. Bei bisherigen Steckerleisten sind in mehreren Reihen die Flachstecker, die mit den Leiterbahnen der Leiterplatte des Schaltgeräts verbunden sind, angeordnet. Diese bekannten Steckverbindungen weisen-im Grundkörper der Steckerleiste kein Druckausgleichselement auf. Ferner sind, wie zum Beispiel aus der US-PS 4 800 244 bekannt, die Druckausgleichselemente in der Gehäusewand des Steuergeräts angeordnet. Zur Überprüfung des Druckausgleichselements auf seine Funktionsfähigkeit ist im eingebauten Zustand ein zusätzlicher Prüfvorgang notwendig. Hierbei ist aber jedes Steuergerät einzeln zu überprüfen, um eine absolute Betriebssicherheit zu gewährleisten. Stichprobenartige Untersuchungen sind nicht ausreichend.

In der dem nächsten Stand der Technik entsprechenden DE-A-3 707 050 ist ein eine vormontierbare Einheit bildendes Druckausgleichselement beschrieben. Hier ist die eine Bohrung abschließende Membran mit ihrem hochgebogenen Rand in ein aus Gummi bestehendes Dichtteil eingesetzt. In dieses Dichtteil sind auch die Enden des Gehäusebodens, das vom Druckausgleichselement abgeschlossen wird, eingebettet. Ferner wird die Membran von einem Spritzschutz abgedeckt. Dieser Spritzschutz weist einen Befestigungsrand auf, in dem im gleichen Abstand in Umfangsrichtung drei Öffnungen ausgebildet sind. In diese Öffnungen greifen jeweils ein an seinem äußeren Umfang des Dichtteils ausgebildete pilzförmige Noppen, wodurch das Dichtteil und der Spritzschutz miteinander verknüpft sind. Aufgrund der pilzförmigen Ausgestaltung der Noppen wird der Spritzschutz vom Dichtteil umfaßt. Die Zentrierlappen des Spritzschutzes liegen innen an der zentrischen Wand des napfförmigen Mittelteils an und zentrieren so die Lage des Spritzschutzes. Die Befestigung der Membran im Dichtteil ist aber relativ aufwendig und teuer.

Der Erfindung liegt die Aufgabe zugrunde, ein Druckausgleichselement in einfacher Weise herzustellen.

### Vorteile der Erfindung

Das erfindungsgemäße Druckausgleichselement nach Anspruch 1 und die erfindungsgemäße Steckerleiste nach Anspruch 2 haben demgegenüber den Vorteil, daß das Steuergerät kostengünstig herstellbar ist und die Anordnung des Druckausgleichselements für eine Serienfertigung in großen Stückzahlen geeignet ist. Der Einbau des Druckausgleichselements in die Steckerleiste ist platzsparend und ermöglicht eine einfache Montage. Es ist kein zusätzlicher Prüfvorgang notwendig, da die Überprüfung des Druckausgleichselements zusammen mit der Funktionsprüfung der Steckerleiste durchgeführt werden kann. Da bereits jede einzelne Steckerleiste auf ihre Funktionsfähigkeit geprüft wird, kann die Überprüfung des Druckausgleichselements in diesen Prüfvorgang eingekoppelt werden. Es sind keine zusätzlichen, separat durchzuführenden Prüfvorgänge notwendig, noch wird der für die Steckerleiste notwendige Prüfvorgang beeinträchtigt. Durch die besondere Ausgestaltung des Druckausgleichselements ist ein sehr einfacher Einbau in die Steckerleiste möglich. Durch einfaches Anbringen einer Stufe kann bei einer Funktion des Druckausgleichselements nur in einer Richtung ein sicherer Einbau in der vorgegebenen Richtung gewährleistet werden. Ist das Druckausgleichselement im Inneren des Grundkörpers angeordnet, so wird keine zusätzliche Abdeckung zum Schutz des Druckausgleichselementes gebraucht. Der Grundkörper stellt dann gleich die Schutzabdeckung dar.

Durch die in den Unteransprüchen aufgeführten Maßnahmen sind vorteilhafte Weiterbildungen der im Hauptanspruch angegebenen Steckerleiste möglich.

### Zeichnung

Ausführungsbeispiele der Erfindung sind in der Zeichnung dargestellt und in der nachfolgenden Beschreibung näher erläutert. Es zeigen Figur 1 einen Längsschnitt durch eine Steckerleiste mit eingebautem Druckausgleichselement, Figuren 2 und 3 jeweils einen Längsschnitt durch ein anderes Ausführungsbeispiel, Figur 4a und 4b einen Längsschnitt durch ein Druckausgleichselement, und die Figur 5 einen Längsschnitt durch eine Abwandlung eines Druckausgleichselements.

### Beschreibung der Ausführungsbeispiele

In Figur 1 ist mit 10 ein aus Kunststoff hergestellter Grundkörper einer Steckerleiste 11 bezeichnet, der an seiner Vorderseite einen Aufnahmekörper 12 zur Aufnahme eines nicht dargestellten Gegensteckers aufweist. In den Grundkörper 10 sind eine Vielzahl von Flachsteckern 13 abgedichtet eingebettet. Dabei ragen die in mehreren Reihen angeordneten Flachstecker 13 mit ihren Steckabschnitten 14 in den Aufnahmekörper 12 für den Gegenstecker hinein. Das andere Ende der Flachstecker 13 ist als Anschlußfahne 15 ausgebildet und an einer zugeordneten, nicht dargestellten Leiterbahn einer Leiterplatte angelötet.

Am Grundkörper 10 ist eine Verlängerung 10a ausgebildet, an der sich ein Arretierteil 17 befindet, mit dem das Gegenlager in der Form eines Schnappverschlusses an der Steckerleiste 11 befestigt werden kann. An der den Anschlußfahnen 15 zugewandten Seite der Steckerleiste 11 ist das Gehäuse 17 eines Steuergeräts angeordnet. In der Verlängerung 10a befindet sich in einer Ausnehmung 19 ein Druckausgleichselement 20, das einen Druckausgleich zwischen dem Inneren des Gehäuses 17 und der Umgebung des Steuergeräts ermöglicht. Dies ist notwendig, da im Einsatz die elektronischen Bauteile des Steuergeräts Wärme abgeben und sich somit die Temperatur und die Druckverhältnisse im Innern des Gehäuses 17 des Steuergeräts verändern. Dieses Druckausgleichselement 20 besteht aus einer luftdurchlässigen Membran 21, die in einem Träger 22 gelagert ist. Um die Membran vor Spritzwasser und gegebenenfalls mechanischen Verletzungen zu schützen, ist im Grundkörper 10 der Steckerleiste 11 eine labyrinthartig ausgebildete Bohrung 25 vorhanden, durch die der aus dem Innern des Gehäuses 10 durch die Membran 21 entweichende Druck nach außen geführt wird. Hierzu können im Grundkörper eine oder mehrere Bohrungen 25 vorhanden sein.

Im Ausführungsbeispiel nach der Figur 2 ist das Druckausgleichselement 20 im Arretierteil 16 der Steckerleiste 11 angeordnet. Vom über der Membran 21 des Druckausgleichselements 20 im Arretierteil 16 gebildeten Raum 26 führt eine Bohrung 27 zu einer Bohrung 28, die in das Innere des Gehäuses 17 mündet. Mit Hilfe dieser beiden Bohrungen 27, 28 ist der Raum 26 über der Membran 21 mit dem Inneren des Gehäuses 17 verbunden, so daß ein Druckausgleich durch die Membran 21 möglich ist. In der Figur 3 ist bei einer Abwandlung nach der Figur 2 zum Schutz der Membran 21 vor Spritzwasser auf das Arretierteil 16 der Steckerleiste 11 eine Abdeckplatte 30 aufgesetzt, die mit einem geringen Abstand zur Membran 21 auf der äußeren Seite des Arretierteils 16 über die gesamte Länge des Druckausgleichselements 20 über das Arretierteil 16 greift.

Wie aus der Figur 4a ersichtlich ist, weist der Träger 22 des Druckausgleichselements 20 auf der Außenwand mehrere Stufen 33 auf, die jeweils mit einer im Grundkörper 10 der Steckerleiste 11 ausgebildeten Stufe 34 korrespondieren. Diese Stufen 33, 34 sind notwendig, um bei einer nur in einer Richtung durchlässigen Membran des Druckausgleichselements 20 immer ein richtiges Einsetzen des Druckausgleichselements 20 in die Steckerleiste 11 zu gewährleisten. Wie aus der Figur 4b ersichtlich ist, werden die Stufen 33 dadurch gebildet, daß im gleichmäßigen Winkelabstand zueinander mehrere Bohrungen 35 ausgebildet sind. Die Bohrungen 35 schneiden dabei in einem kleinen Bereich die Außenwand des Trägers 22. Ist hingegen ein in beiden Richtungen durchlässiges Druckausgleichselement notwendig, so kann auf die beiden Stufen 33, 34 verzichtet werden. Das Einlegen des Druckausgleichselements in der vorgeschriebenen Richtung ist auch deshalb notwendig, da im Träger 22, in der Zeichnung nicht dargestellt, sogenannte Energierichtungsgeber eingelegt sind, die für die Energieleitung beim Ultraschallschweißen notwendig sind. Die Druckausgleichselemente 20 können auf verschiedenste Weise im Aufnahmekörper 12 der Steckerleiste befestigt werden. So können Sie z.B. eingeklebt oder im Ultraschallschweißverfahren fixiert werden.

In der Figur 5 ist eine besonders einfache Ausgestaltung, bewirkt durch ein rationales Herstellungsverfahren für ein Druckausgleichselement 20a dargestellt. Hierbei ist auf einem Träger 38 die Membran 21 aufgelegt. Der Träger 38 weist eine einmal abgesetzte Bohrung 39 auf. Bei der Herstellung wird nun die Membran 21 im Bereich auf der dem Trägers 38 abgewandten Seite mit einer Kunststoffmasse 40 umspritzt und gleichzeitig die Bohrung 39 mit dieser Kunststoffmasse ausgespritzt. Durch die abgesetzte Bohrung 39 verkeilt sich die Kunststoffmasse 40, so daß ein fester und inniger Verbund zwischen dem Träger 38 und der Kunststoffmasse 40 besteht und die Membran 21 somit fest und unverrückbar angeordnet ist.

## Patentansprüche

1. Druckausgleichselement (20) bestehend aus einem Körper (38, 40) und einer Membran (21), wobei der Körper aus einem Träger (38) mit mehreren abgesetzten Bohrungen (39) besteht und in diese Bohrungen (39) eine Kunststoffmasse eingreift, die auch mindestens teilweise die Membran (21) in ihrem auf dem Träger (38) aufliegenden Randbereich abdeckt.

2. Steckerleiste (11), insbesondere für ein elektrisches Schaltgerät, mit einem ein Druckausgleichselement (20) nach Anspruch 1 aufweisenden Grundkörper (10), dadurch gekennzeichnet, daß im Grundkörper (10) mehrere Steckverbindungsteile (13, 14) vorhanden sind, die abgedichtet aus dem Grundkörper (10) geführt und mit elektrischen Bauteilen verbunden sind.

3. Steckerleiste nach Anspruch 2, dadurch gekennzeichnet, daß das Druckausgleichselement (20) in einer in der Innenwand des Grundkörpers (10) ausgebildeten Ausnehmung (19) angeordnet ist.

4. Steckerleiste nach Anspruch 2, dadurch gekennzeichnet, daß das Druckausgleichselement (20) in der Außenseite des Grundkörpers (10) der Steckerleiste (11) angeordnet ist.

5. Steckerleiste nach Anspruch 2, dadurch gekennzeichnet, daß das Druckausgleichselement (20) in einer im Arretierteil (16) der Steckerleiste (11) ausgebildeten Ausnehmung angeordnet ist und daß der Raum (26) vor dem Druckausgleichselement (20) mit dem Innenraum des Gehäuses (17) verbunden ist.

6. Steckerleiste nach Anspruch 5, dadurch gekennzeichnet, daß vor dem Druckausgleichselement (20) eine Schutzblende (30) angeordnet ist.

7. Steckerleiste nach einem der Ansprüche 2 bis 5, dadurch gekennzeichnet, daß im Grundkörper (10) vor dem Druckausgleichselement (20) mindestens eine labyrinthartige Bohrung (25) ausgebildet ist.

## Claims

1. Pressure-compensation element (20) consisting of a body (38, 40) and a diaphragm (21), the body consisting of a carrier (38) with a plurality of stepped holes (39), and a plastic mass engaging in these holes (39), which mass also at least partially covers the diaphragm (21) in its edge region resting on the carrier (38).

2. Terminal strip (11), in particular for an electric switching device, having a base body (10) which has a pressure-compensation element (20) according to Claim 1, characterized in that a plurality of plug-in connecting components (13, 14) are present in the base body (10), which components (13, 14) are led in a sealed fashion out of the base body (10) and are connected to electric components.

3. Terminal strip according to Claim 2, characterized in that the pressure-compensation element (20) is arranged in a recess (19) formed in the inner wall of the base body (10).

4. Terminal strip according to Claim 2, characterized in that the pressure-compensation element (20) is arranged in the outside of the base body (10) of the terminal strip (11).

5. Terminal strip according to Claim 2, characterized in that the pressure-compensation element (20) is arranged in a recess formed in the locking part (16) of the terminal strip (11), and in that the space (26) in front of the pressure-compensation element (20) is connected to the interior of the housing (17).

6. Terminal strip according to Claim 5, characterized in that a protective shutter (30) is arranged in front of the pressure-compensation element (20).

7. Terminal strip according to one of Claims 2 to 5, characterized in that at least one maze-like hole (25) is formed in the base body (10) in front of the pressure-compensation element (20).

## Revendications

1. Elément de compensation de pression (20) composé d'un corps (38, 40) et d'une membrane (21), le corps étant formé d'un support (38) avec plusieurs perçages étagés 39 dans lesquels vient prendre une masse de matière plastique qui recouvre également au moins partiellement la membrane (21) au niveau de son bord appliqué contre le support (38).

2. Barrette de contact (11), notamment pour un appareil électrique comprenant un corps de base (10) avec un élément de compensation de pression (20) selon la revendication 1, caractérisée en ce que le corps de base (10) comporte plusieurs fiches de connexion (13, 14) passant de manière étanche le corps de base (10) et qui sont reliées aux composants électriques.

3. Barrette de contact selon la revendication 2, caractérisée en ce que l'élément de compensation de pression (20) est prévu dans une cavité (19) réalisée dans la paroi intérieure du corps de base (10).

4. Barrette de contact selon la revendication 2, caractérisée en ce que l'élément de compensation de pression (20) est prévu dans le côté extérieur du corps de base (10) de la barrette de contact (11).

5. Barrette de contact selon la revendication 2, caractérisée en ce que l'élément de compensation de pression (20) est prévu dans une cavité réalisée dans la partie de blocage (16) de la barrette de contact (11) et le volume (26) devant .l'élément de compensation de pression (20) est relié au volume inférieur du boîtier (17).

6. Barrette de contact selon la revendication 5, caractérisée par un écran de protection (30) placé devant l'élément de compensation de pression (20).

7. Barrette de contact selon l'une des revendications 2 à 5, caractérisée par au moins un passage en labyrinthe (25) réalisé dans le corps de base (10) devant l'élément de compensation de pression (20).
